# EUROPÄISCHE PATENTSCHRIFT

(11) **EP 3 805 462 B1**
(45) Veröffentlichungstag und Bekanntmachung des Hinweises auf die Patenterteilung: **08.07.2026**
(21) Anmeldenummer: 20199679.0
(22) Anmeldetag: 01.10.2020
(51) Int. Cl.: E01F 15/08, E01F 15/12

(54) **BETONLEITWAND FÜR EIN FAHRZEUGRÜCKHALTESYSTEM**
CONCRETE BARRIER FOR A VEHICLE RESTRAINT SYSTEM
GLISSIÈRE EN BÉTON POUR UN SYSTÈME DE RETENUE DE VÉHICULE

(30) Priorität: 11.10.2019 AT 508732019
(43) Veröffentlichungstag der Anmeldung: 14.04.2021
(73) Patentinhaber: DELTABLOC International GmbH, 2752 Wöllersdorf-Steinabrückl (AT)
(72) Erfinder: SPITZER, Franz, 2831 Warth (AT); EDL, Thomas, 7052 Müllendorf (AT)
(74) Vertreter: Gibler & Poth Patentanwälte KG

(56) Entgegenhaltungen:
- EP-A1- 0 438 267
- DE-U1- 202010 002 141
- KR-A- 20100 138 183

## Beschreibung

Die Erfindung betrifft eine Betonleitwand für ein Fahrzeugrückhaltesystem gemäß dem Patentanspruch 1.

Es ist bekannt, dass Fahrzeugrückhaltesysteme mehrere miteinander verbundene Betonleitwände umfassen. Diese Betonleitwände bilden in der Regel über lange Strecken ein durchgehendes Zugband und sind nicht unterbrochen, wodurch im Falle eines Anpralls eines Fahrzeuges die Anprallenergie auf einen großen Bereich des Fahrzeugrückhaltesystems verteilt werden kann, um Schaden von den Fahrzeuginsassen abzuhalten. Von Personen können diese, oftmals massiv ausgebildeten, Betonleitwände in Notfällen oder zwecks Wartungsarbeiten nur überstiegen werden. Selbst mit Steighilfen ist eine gute körperliche Verfassung notwendig, um solch eine Betonleitwand zu überwinden. Seitens der Straßenbetreiber gibt es jedoch in Zeiten des stetig steigenden Bedarfs an Sicherheit im Straßenverkehr die Anforderung, dass insbesondere bei Lärmschutzwänden, aber auch in der Nähe von Notrufsäulen, in bestimmten Abständen ebenerdige Durchgänge bereitzustellen, um im Notfall die Fahrbahn schnell und einfach zu verlassen und gegebenenfalls Hilfe rufen zu können.

Eine jegliche freie Durchbrechung einer Betonleitwand oder einer Lärmschutzwand stellt jedoch eine Schwachstelle des Fahrzeugrückhaltesystems dar, wodurch dessen Rückhaltewirkung stark vermindert werden kann.

Die DE 20 2010 002 141 U1 zeigt ein Übergangselement, welches zwischen zwei Betonleitwänden angeordnet ist. Dabei ist das Übergangselement an den Bewehrungselementen der Betonleitwände mittels einer Kupplungsvorrichtung verbunden.

Die KR 2010 0138183 A zeigt eine faltbare Trennvorrichtung einer Betonleitwand umfassend Verschlusselemente, welche mit einem Scharniergelenk untereinander beweglich verbunden sind, wobei ein kürzeres Verschlusselement mit der Betonleitwand über das Scharniergelenk verbunden ist. Des Weiteren weisen die Verschlusselemente eine Bodenfixierung auf. Die faltbare Trennvorrichtung umfasst weiters eine Aufprall-absorbierende Platte, welche über Schrauben an den Verschlusselementen befestigt ist.

Die EP 0 438 267 A1 zeigt eine Vorrichtung für eine Mittelleitplanke umfassend verschiebbare Verschlusselemente, wobei die verschiebbaren Verschlusselemente geformte Hüllen, insbesondere in der Form der Mittelleitplanke, aufweisen. Die Verschlusselemente sind weiters auf einem Schienenstück mittels Räder oder Rollen verschiebbar und können mittels einer Verbindungsvorrichtung lösbar verbunden werden.

Eine Möglichkeit eine Öffnung zwischen zwei Betonleitwänden zu erzeugen besteht darin, dass zwei Reihen Betonleitwände zumindest teilweise überlappend angeordnet sind und das im Bereich der Überlappung eine Öffnung ausgebildet ist. Das bedeutet, dass in Richtung des fließenden Verkehrs eine erste Reihe von Betonleitwänden mit einem Endelement verankert ist, bei welchem die Öffnung angeordnet ist. Um die gewünschte Öffnung rückversetzt und um eine gewisse Länge überlappend befindet sich eine zweite Reihe der Betonleitwände, ausgehend von einem im Untergrund verankerten Anfangselement. Die zweite Reihe verläuft bis zu der Öffnung parallel und rückversetzt zu der ersten Reihe. Im Bereich der Öffnung schwenkt die zweite Reihe in Richtung der ersten Reihe ein und verläuft fortlaufend zu der ersten Reihe, insbesondere dem Straßenverlauf folgend.

Die EP 0 438 267 A1 zeigt eine Vorrichtung für eine Mittelleitplanke umfassend verschiebbare Verschlusselemente, wobei die verschiebbaren Verschlusselemente geformte Hüllen, insbesondere in der Form der Mittelleitplanke, aufweisen. Die Verschlusselemente sind weiters auf einem Schienenstück mittels Räder oder Rollen verschiebbar und können mittels einer Verbindungsvorrichtung lösbar verbunden werden.

Eine Möglichkeit eine Öffnung zwischen zwei Betonleitwänden zu erzeugen besteht darin, dass zwei Reihen Betonleitwände zumindest teilweise überlappend angeordnet sind und das im Bereich der Überlappung eine Öffnung ausgebildet ist. Das bedeutet, dass in Richtung des fließenden Verkehrs eine erste Reihe von Betonleitwänden mit einem Endelement verankert ist, bei welchem die Öffnung angeordnet ist. Um die gewünschte Öffnung rückversetzt und um eine gewisse Länge überlappend befindet sich eine zweite Reihe der Betonleitwände, ausgehend von einem im Untergrund verankerten Anfangselement. Die zweite Reihe verläuft bis zu der Öffnung parallel und rückversetzt zu der ersten Reihe. Im Bereich der Öffnung schwenkt die zweite Reihe in Richtung der ersten Reihe ein und verläuft fortlaufend zu der ersten Reihe, insbesondere dem Straßenverlauf folgend.

Nachteilig daran ist, dass eine solche versetzte Öffnung nur dann ausgebildet werden kann, wenn ausreichend Platz zur Verfügung steht, um zwei versetzt angeordnete Reihen von Betonleitwänden anordnen zu können. Weiters ist diese Lösung aufgrund zusätzlich benötigter Betonleitwände und des zusätzlichen Platzbedarfes teuer und aufwendig zu installieren. Durch die nicht verschlossene Öffnung wird weiters die Rückhaltewirkung des Fahrzeugrückhaltesystems vermindert.

Aufgabe der Erfindung ist es daher eine Betonleitwand der eingangs genannten Art anzugeben, mit welcher die genannten Nachteile vermieden werden können, mit welcher ein Durchgang durch die Betonleitwand ermöglicht und weiterhin eine hohe Sicherheit von Fahrzeuginsassen gewährt werden soll.

Erfindungsgemäß wird dies durch die Merkmale des Patentanspruches 1 erreicht.

Dadurch ergibt sich der Vorteil, dass ein Durchgang durch die Betonleitwand bereitgestellt werden kann ohne ein Sicherheitsrisiko für den fließenden Verkehr zu erzeugen. Durch das wenigstens eine vorgebbar bewegbare Verschlusselement kann die Durchstiegsöffnung schnell geöffnet und auch wieder geschlossen werden. Da keine weiteren Betonleitwände für die Bereitstellung der Durchstiegsöffnung benötigt werden, ist die Durchstiegsöffnung einfach, platzsparend und kostengünstig auszubilden. Da sowohl in dem offenen Zustand als auch in dem geschlossenen Zustand des Verschlusselements in einem Bereich der Durchstiegsöffnung eine Bewehrungsüberbrückung angeordnet ist, wobei die Bewehrungsüberbrückung den ersten Bewehrungsabschnitt und den zweiten Bewehrungsabschnitt zum Ausbilden eines durchgehenden Zugbandes miteinander verbindet, wird eine Schwachstelle in der Betonleitwand vermieden, wodurch die Rückhaltewirkung der Betonleitwand hoch ist und diese auch starke Zugbeanspruchungen aufnehmen kann. Mit anderen Worten, durch das durchgehende Zuband wird die Widerstandskraft der Betonleitwand gegen Zugkräfte gegenüber einer Betonleitwand ohne durchgehendem Zugband deutlich erhöht. Da keine Verankerung der Betonleitwand im Untergrund nötig ist, kann dieses einfach und schnell montiert bzw. aufgestellt werden ohne den Untergrund durch beispielsweise Bohrungen oder zusätzliche Fundamente modifizieren zu müssen.

Die Erfindung betrifft weiters ein Fahrzeugrückhaltesystem gemäß dem Patentanspruch 12.

Die Erfindung hat daher weiters die Aufgabe ein Fahrzeugrückhaltesystem der eingangs genannten Art anzugeben, mit welchem ein Durchgang durch die Betonleitwand ermöglicht und weiterhin eine hohe Sicherheit von Fahrzeuginsassen gewährt werden soll.

Erfindungsgemäß wird dies durch die Merkmale des Patentanspruches 12 erreicht.

Die Vorteile des Fahrzeugrückhaltesystems entsprechen den Vorteilen des oben genannten Betonleitwandelements.

Die Unteransprüche betreffen weitere vorteilhafte Ausgestaltungen der Erfindung.

Ausdrücklich wird hiermit auf den Wortlaut der Patentansprüche Bezug genommen, wodurch die Patentansprüche an dieser Stelle durch Bezugnahme in die Beschreibung eingefügt sind und als wörtlich wiedergegeben gelten.

Falls das wenigstens eine Verschlusselement als Schiebetür ausgebildet ist, wobei die Schiebetür in Richtung der Längserstreckung der Betonleitwand verschiebbar ist, ergibt sich der Vorteil, dass die Durchstiegsöffnung mit wenig Kraftaufwand auch von einer Person freigelegt werden kann. Da beispielsweise keine Abdeckhaube abgehoben und verstaut werden muss, ergibt sich ein geringerer Platzbedarf und es stehen keine Teile auf der Fahrbahn herum, welche ein beträchtliches Sicherheitsrisiko für den Verkehr darstellen.

Falls das Fahrzeugrückhaltesystem weiters eine Lärmschutzwand aufweist, wobei im Bereich der Durchstiegsöffnung in der Lärmschutzwand eine Türe angeordnet ist, ergibt sich der Vorteil, dass keine vorgesetzten Stahlschutzplanken vor der Türe benötigt werden, um eine gute Rückhaltewirkung zu erzielen.

Die Erfindung wird unter Bezugnahme auf die beigeschlossenen Zeichnungen, in welchen lediglich bevorzugte Ausführungsformen beispielhaft dargestellt sind, näher beschrieben. Dabei zeigt:
Fig. 1 eine erste Ausführungsform einer Betonleitwand in einem offenen Zustand in perspektivischer Ansicht;
Fig. 2 die erste Ausführungsform einer Betonleitwand in einem geschlossenen Zustand in perspektivischer Ansicht;
Fig. 3 eine zweite Ausführungsform einer Betonleitwand in einem offenen Zustand in perspektivischer Ansicht;
Fig. 4 die zweite Ausführungsform der Betonleitwand in einem geschlossenen Zustand in perspektivischer Ansicht;
Fig. 5 eine dritte Ausführungsform einer Betonleitwand in einem offenen Zustand in perspektivischer Ansicht;
Fig. 6 die dritte Ausführungsform der Betonleitwand in einem geschlossenen Zustand in perspektivischer Ansicht;
Fig. 7 eine vierte Ausführungsform einer Betonleitwand in einem offenen Zustand in perspektivischer Ansicht, welche nicht Teil der Erfindung ist;
Fig. 8 die vierte Ausführungsform der Betonleitwand in einem geschlossenen Zustand in perspektivischer Ansicht, welche nicht Teil der Erfindung ist, und
Fig. 9 eine bevorzugte Ausführungsform einer Betonleitwand mit einer Lärmschutzwand in perspektivischer Ansicht.

Die Fig. 1 bis 9 zeigen zumindest Teile von bevorzugten Ausführungsformen einer Betonleitwand 1 für ein Fahrzeugrückhaltesystem, umfassend eine Längsbewehrung und eine Durchstiegsöffnung 3, wobei die Längsbewehrung einen ersten Bewehrungsabschnitt 2 und einen zweiten Bewehrungsabschnitt 4 aufweist, wobei die Durchstiegsöffnung 3 zwischen dem ersten Bewehrungsabschnitt 2 und dem zweiten Bewehrungsabschnitt 4 angeordnet ist, wobei die Betonleitwand 1 weiters wenigstens ein vorgebbar bewegbares Verschlusselement 5 zum Verschließen der Durchstiegsöffnung 3 umfasst, wobei das wenigstens eine Verschlusselement 5 in einem offenen Zustand die Durchstiegsöffnung 3 im Wesentlichen frei gibt und in einem geschlossenen Zustand die Durchstiegsöffnung 3 im Wesentlichen verschließt, wobei zumindest in dem geschlossenen Zustand in einem Bereich der Durchstiegsöffnung 3 eine Bewehrungsüberbrückung 6 angeordnet ist, wobei die Bewehrungsüberbrückung 6 den ersten Bewehrungsabschnitt 2 und den zweiten Bewehrungsabschnitt 4 zum Ausbilden eines durchgehenden Zugbandes miteinander verbindet.

Dadurch ergibt sich der Vorteil, dass ein Durchgang durch die Betonleitwand 1 bereitgestellt werden kann ohne ein Sicherheitsrisiko für den fließenden Verkehr zu erzeugen. Durch das wenigstens eine vorgebbar bewegbare Verschlusselement 5 kann die Durchstiegsöffnung 3 schnell geöffnet und auch wieder geschlossen werden. Da keine weiteren Betonleitwände für die Bereitstellung der Durchstiegsöffnung 3 benötigt werden, ist die Durchstiegsöffnung 3 einfach, platzsparend und kostengünstig auszubilden. Da zumindest in dem geschlossenen Zustand in einem Bereich der Durchstiegsöffnung 3 eine Bewehrungsüberbrückung 6 angeordnet ist, wobei die Bewehrungsüberbrückung 6 den ersten Bewehrungsabschnitt 2 und den zweiten Bewehrungsabschnitt 4 zum Ausbilden eines durchgehenden Zugbandes miteinander verbindet, wird eine Schwachstelle in der Betonleitwand 1 vermieden, wodurch die Rückhaltewirkung der Betonleitwand 1 hoch ist und diese auch starke Zugbeanspruchungen aufnehmen kann. Mit anderen Worten, durch das durchgehende Zuband wird die Widerstandskraft der Betonleitwand 1 gegen Zugkräfte gegenüber einer Betonleitwand ohne durchgehendem Zugband deutlich erhöht. Da keine Verankerung der Betonleitwand 1 im Untergrund nötig ist, kann diese einfach und schnell montiert bzw. aufgestellt werden ohne den Untergrund durch beispielsweise Bohrungen oder zusätzliche Fundamente modifizieren zu müssen.

Die Betonleitwand 1 kann insbesondere zur Anordnung neben einer Fahrbahn oder zwischen zwei Fahrbahnen vorgesehen sein.

Besonders bevorzugt kann vorgesehen sein, dass die wenigstens eine Betonleitwand 1 stirnseitig angeordnete Kupplungsteile 10, 12 zur Kupplung mit weiteren Betonleitwänden aufweist, wobei ein erstes Kupplungsteil 10 mit dem ersten Bewehrungsabschnitt 2 und ein zweites Kupplungsteil 12 mit dem zweiten Bewehrungsabschnitt 4 verbunden ist.

Mittels der Kupplungsteile 10, 12, kann die Betonleitwand 1 mit weiteren Betonleitwänden zu einem durchgehenden Fahrzeugrückhaltesystem gekuppelt werden. Bei der Ausbildung des Fahrzeugrückhaltesystems wird die Betonleitwand 1 im Bereich der gewünschten Fluchtmöglichkeit, insbesondere in der Nähe einer Notrufsäule, angeordnet und jeweils stirnseitig mit mehreren Betonleitwänden verbunden. Es kann auch vorgesehen sein, dass die Betonleitwand 1 anstelle einer herkömmlichen Betonleitwand an einer bestimmten Stelle in einem bestehenden Fahrzeugrückhaltesystem angeordnet wird, um dort die Fluchtmöglichkeit mittels der Durchstiegsöffnung 3 auszubilden.

Es ist weiters ein Fahrzeugrückhaltesystem umfassend wenigstens eine Betonleitwand 1 vorgesehen. Das Fahrzeugrückhaltesystem dient zum Rückhalt anprallender Fahrzeuge, wobei die miteinander gekuppelten einzelnen Zugbänder der Betonleitwände ein durchgehendes Zugband ausbilden, welches das Fahrzeug am Durchbrechen des Fahrzeugrückhaltesystems hindert und die auf den Betonkörper wirkenden Zugkräfte aufnimmt.

Besonders bevorzugt kann vorgesehen sein, dass das Fahrzeugrückhaltesystem wenigstens eine Lärmschutzwand 9 aufweist, wobei im Bereich der Durchstiegsöffnung 3 in der wenigstens einen Lärmschutzwand 9 eine Türe 13 angeordnet ist, was beispielhaft in Fig. 9 dargestellt ist.

Lärmschutzwände dienen zum Abhalten bzw. vermindern von Straßenlärm gegenüber der hinter der Lärmschutzwand befindlichen Umgebung. Auch bei einem Fahrzeugrückhaltesystem mit einer Reihe von Lärmschutzwänden ist es wichtig, in regelmäßigen Abständen oder im Bereich von Notrufsäulen, Fluchtmöglichkeiten zu schaffen. Es kann vorgesehen sein, dass das Fahrzeugrückhaltesystem im Bereich der Fluchtmöglichkeit wenigstens eine Lärmschutzwand 9 aufweist, welche im Bereich der Durchstiegsöffnung 3 eine Türe 13 aufweist.

Es kann vorgesehen sein, dass der erste Bewehrungsabschnitt 2 und der zweite Bewehrungsabschnitt 4 in einem Betonkörper der Betonleitwand 1 angeordnet sind.

Es kann bevorzugt vorgesehen sein, dass der erste Bewehrungsabschnitt 2 und der zweite Bewehrungsabschnitt 4 insbesondere in Form von Längsbewehrungsstäben oder Bewehrungsseilen, ausgebildet sind, welche in den Betonkörper eingegossen sind. Die konkrete Form der Bewehrung hängt dabei von der zu erreichenden Rückhaltewirkung der Betonleitwand 1 ab, wobei es aus wirtschaftlichen Gründen ein Ziel ist so wenig Bewehrungsmaterial wie möglich einzusetzen. Die Längsbewehrungsstäbe können für eine erhöhte Stabilität der Betonleitwand 1 bevorzugt mittels Bügeln miteinander verbunden sein.

Der Betonkörper der Betonleitwand 1 ist dazu vorgesehen, den Aufprallimpuls bei einem Fahrzeuganprall aufzunehmen. Der Betonkörper kann aus Beton oder einem Betongemisch bestehen. Der Betonkörper kann hierbei an der Unterseite eine Aufstandsfläche aufweisen. Weiters kann vorgesehen sein, dass der Betonkörper ein New-Jersey Profil oder ein Step Profil aufweist.

Die Längsbewehrung kann insbesondere aus Metall, bevorzugt aus Stahl, insbesondere aus Bewehrungsstahl, sein. Da die bevorzugt im Betonkörper angeordnete Längsbewehrung durch den Betonkörper vor Umwelteinflüssen geschützt ist, kann diese Längsbewehrung insbesondere frei von einer Oberflächenvergütung ausgebildet sein, beispielsweise einem unverzinkten Stahl.

Die Längsbewehrung weist einen ersten Bewehrungsabschnitt 2 und einen zweiten Bewehrungsabschnitt 4 auf. Ein Bewehrungsabschnitt 2,4 ist bevorzugt ein Abschnitt der Längsbewehrung entlang einer Längserstreckung der Betonleitwand 1 betrachtet.

Die Durchstiegsöffnung 3 ist zwischen dem ersten Bewehrungsabschnitt 2 und dem zweiten Bewehrungsabschnitt 4 angeordnet. Die Durchstiegsöffnung 3 ist eine Ausnehmung bzw. Öffnung in dem Betonleitwand 1, welche vorgesehen ist Personen einen einfachen Durchtritt durch die Betonleitwand 1 zu ermöglichen. Die Durchstiegsöffnung 3 kann in Längserstreckung der Betonleitwand 1 betrachtet im Wesentlichen mittig angeordnet sein.

Weiters umfasst die Betonleitwand 1 ein Verschlusselement 5 zum Verschließen der Durchstiegsöffnung 3. Das Verschlusselement 5 gibt in dem offenen Zustand die Durchstiegsöffnung 3 im Wesentlichen frei, wobei im Wesentlichen frei bedeutet, dass eine Person die Durchstiegsöffnung 3 durchsteigen kann. Das Verschlusselement 5 verschließt in dem geschlossenen Zustand die Durchstiegsöffnung 3 im Wesentlichen, sodass Personen am Durchsteigen der Durchstiegsöffnung 3 gehindert sind.

Das Verschlusselement 5 ist dazu ausgebildet zumindest im geschlossenen Zustand Anprallkräfte aufzunehmen und an die restliche Betonleitwand 1 abzugeben. Dadurch kann selbst im Falle eines Anpralls eines Fahrzeuges auf das Verschlusselement 5 die erforderliche Rückhaltewirkung gegeben sein.

Es ist vorgesehen, dass das Verschlusselement 5 vorgebbar bewegbar ist.

Sowohl in dem offenen Zustand als auch in dem geschlossenen Zustand des Verschlusselements 5 ist in dem Bereich der Durchstiegsöffnung 3 eine Bewehrungsüberbrückung 6 angeordnet. Die Bewehrungsüberbrückung 6 verbindet den ersten Bewehrungsabschnitt 2 und den zweiten Bewehrungsabschnitt 4 zum Ausbilden eines durchgehenden Zugbandes miteinander. Durch das Zusammenwirken der Bewehrungsüberbrückung 6 mit dem ersten und zweiten Bewehrungsabschnitt 2, 4 wird sowohl in dem offenen Zustand als auch in dem geschlossenen Zustand des Verschlusselements 5 ein durchgehendes Zugband zur Übertragung von Zugkräften über die im Wesentlichen gesamte Betonleitwand 1 ausgebildet.

Die Betonleitwand 1 ist erfindungsgemäß als Fertigteil, insbesondere als Betonfertigteil, ausgebildet sein, welches besonders bevorzugt vorfabriziert wird und anschließend zum Einsatzort gebracht werden kann.

Bevorzugt kann vorgesehen sein, dass die Betonleitwand 1 verankerungsfrei auf dem Untergrund aufliegt.

Besonders bevorzugt kann vorgesehen sein, dass das wenigstens eine Verschlusselement 5 in dem offenen Zustand an der restlichen Betonleitwand 1 mittels wenigstens einer Befestigungseinrichtung zumindest beweglich befestigt ist. Vorteilhaft ist hierbei, dass das Verschlusselement 5 auch in dem offenen Zustand nicht mit einfachen Mitteln bzw. zerstörungsfrei von der Betonleitwand 1 entfernt werden kann. Hierdurch kann ein unsachgemäßes Entwenden des Verschlusselements 5 unterbunden beziehungsweise die Wahrscheinlichkeit, dass das Verschlusselement 5 gestohlen wird, stark verringert werden. Dadurch, dass das Verschlusselement 5 auch in dem offenen Zustand beweglich befestigt ist, wird auch das Risiko reduziert, dass das Verschlusselement 5 unabsichtlich auf die Fahrbahn gelangt, wo es ein Sicherheitsrisiko darstellen würde.

Um das wenigstens eine Verschlusselement 5 einfach und gerichtet bewegen zu können, kann vorgesehen sein, dass die Befestigungseinrichtung wenigstens eine Führung 7 umfasst, in welche Führung 7 das wenigstens eine Verschlusselement 5 eingreift, was beispielhaft in den Fig. 1 und 2 dargestellt ist.

Bevorzugt kann vorgesehen sein, dass die wenigstens eine Führung 7 für das wenigstens eine Verschlusselement 5 an der Oberseite und/oder an der Unterseite der Betonleitwand 1 angeordnet ist. Hierdurch ist das gerichtete Bewegen des Verschlusselements 5 besonders einfach. Aus Stabilitätsgründen kann hierzu vorgesehen sein, dass wenigstens eine Führung 7 aus Metall ausgebildet ist.

Um das Verschlusselement 5 besonders einfach zu bewegen und die Durchstiegsöffnung 3 freizugeben kann bevorzugt vorgesehen sein, dass das Verschlusselement 5 auf Rollen 14 geführt wird und/oder dass das Verschlusselement 5 in der Führung 7 gleitet, was beispielhaft in den Fig. 3 und 4 dargestellt ist.

Es kann auch bevorzugt vorgesehen sein, dass die Betonleitwand 1 zwei einander gegenüberliegende Verschlusselemente 5 zum Verschließen der Durchstiegsöffnung 3 umfasst, was beispielhaft in den Fig. 3 und 4 gezeigt ist. Hierdurch kann die Durchstiegsöffnung 3 in geschlossenem Zustand besonders stabil verschlossen werden. Weiters kann diese Ausführungsform bevorzugt zum Einsatz kommen, wenn die Betonleitwand 1 zwischen zwei Fahrbahnen angeordnet wird.

Erfindungsgemäß ist vorgesehen, dass sowohl in dem offenen Zustand als auch in dem geschlossenen Zustand des Verschlusselements 5 in dem Bereich der Durchstiegsöffnung 3 die Bewehrungsüberbrückung 6 angeordnet ist.

Hierbei kann insbesondere vorgesehen sein, dass zumindest ein Teil der Bewehrungsüberbrückung 6, bevorzugt die gesamte Bewehrungsüberbrückung 6, unterhalb der Durchstiegsöffnung 3 angeordnet ist.

Die Durchstiegsöffnung 3 kann insbesondere eine Ausnehmung im Betonkörper der Betonleitwand 1 sein, wobei ein Teil des Betonkörpers der Betonleitwand 1 unter der Durchstiegsöffnung 3 angeordnet ist.

Es kann besonders bevorzugt vorgesehen sein, dass ein dritter Bewehrungsabschnitt 11 zumindest einen Teil der Bewehrungsüberbrückung 6 ausbildet, wobei der dritte Bewehrungsabschnitt 11 unterhalb der Durchstiegsöffnung 3 angeordnet ist, wobei der dritte Bewehrungsabschnitt 11 mit dem ersten Bewehrungsabschnitt 2 und dem zweiten Bewehrungsabschnitt 4 verbunden ist. Hierbei reicht die Durchstiegsöffnung 3 nicht bis zu dem Untergrund. Die Durchstiegsöffnung 3 ist somit eine Ausnehmung in dem Betonkörper der Betonleitwand 1 und beabstandet von dem Untergrund angeordnet. Unterhalb der Durchstiegsöffnung 3 bedeutet hierbei dass der dritte Bewehrungsabschnitt 11 dem Untergrund in einem Montagezustand näher ist, als die Durchstiegsöffnung 3.

Alternativ kann vorgesehen sein, dass die Durchstiegsöffnung 3 den Betonkörper der Betonleitwand 1 in zwei getrennte Teilbereiche durchtrennt. Hierbei kann die Durchstiegsöffnung 3 im Wesentlichen bis zum Boden reichen.

Hierbei kann bevorzugt vorgesehen sein, dass ein Metallteil 8 zumindest einen Teil der Bewehrungsüberbrückung 6 ausbildet, wobei das Metallteil 8 mit dem ersten Bewehrungsabschnitt 2 und dem zweiten Bewehrungsabschnitt 4 verbunden ist. Das Metallteil 8 ist bevorzugt freilegend angeordnet, sodass das Metallteil 8 im Gegensatz zur Bewehrung nicht vom Betonkörper umgeben ist. Bevorzugt kann vorgesehen sein, dass die von der Durchstiegsöffnung 3 getrennten Teilbereiche des Betonkörpers im offenen Zustand des Verschlusselementes 5 lediglich durch das Metallteil 8 miteinander verbunden sind. Das Metallteil 8 kann insbesondere einen Boden der Durchstiegsöffnung 3 ausbilden. Hierdurch kann die Durchstiegsöffnung 3 größer, insbesondere in vertikaler Richtung normal zu der Längserstreckung der Betonleitwand 1, ausgebildet werden. Das freiliegende Metallteil 8 kann insbesondere aus Stahl gefertigt sein. Die Längsbewehrung des ersten Bewehrungsabschnittes 2 und die Längsbewehrung des zweiten Bewehrungsabschnittes 4 können insbesondere an dem freiliegenden Metallteil 8 befestigt, insbesondere angeschweißt, sein.

Bevorzugt kann vorgesehen sein, dass das Metallteil 8 flach ausgebildet ist.

Weiters kann vorgesehen sein, dass das Metallteil 8 eben ausgebildet ist.

Insbesondere kann vorgesehen sein, dass das Metallteil 8 als Platte, Rahmen oder Fachwerk ausgebildet ist.

Bevorzugt kann vorgesehen sein, dass der Metallteil eine Dicke von mindestens 1 cm und/oder eine Dicke von maximal 3 cm aufweist.

Es kann bevorzugt vorgesehen sein, dass das Verschlusselement 5 haubenförmig ausgestaltet ist, was beispielhaft in den Fig. 5 und 6 dargestellt ist.

Bevorzugt kann vorgesehen sein, dass das wenigstens eine Verschlusselement 5 in dem geschlossenen Zustand zumindest einen Teil der Bewehrungsüberbrückung 6 ausbildet, wobei das Verschlusselement 5 an dem ersten Bewehrungsabschnitt 2 und an dem zweiten Bewehrungsabschnitt 4 befestigt ist, was beispielhaft in der Fig. 7 und 8 dargestellt ist.

Hierbei kann das Verschlusselement 5 bevorzugt an dem ersten Bewehrungsabschnitt 2 und an dem zweiten Bewehrungsabschnitt 4 lösbar befestigt sein, insbesondere mittels Schrauben und/oder Bolzen. Die Bewehrungsabschnitte 2, 4 weisen hierzu bevorzugt Aufnahmen bzw. Ankerstellen für die Schrauben oder Bolzen auf.

Es kann auch vorgesehen sein, dass das Verschlusselement 5 mittels einer Steckverbindung an dem ersten Bewehrungsabschnitt 2 und an dem zweiten Bewehrungsabschnitt 4 kraftschlüssig befestigt ist.

Es kann auch vorgesehen sein, dass das Verschlusselement 5 mittels eines Schlosssystems an dem ersten Bewehrungsabschnitt 2 und an dem zweiten Bewehrungsabschnitt 4 kraftschlüssig befestigt ist.

Es kann weiters vorgesehen sein, dass die Bewehrungsüberbrückung 6 eine Mischung der vorgenannten Varianten darstellt. Beispielsweise kann die Bewehrungsüberbrückung 6 sowohl eine fixe Bodenplatte 8 aufweisen, und im geschlossenen Zustand zusätzlich das Verschlusselement 5, wodurch eine besonders starke Bewehrungsüberbrückung 6 erreicht werden kann.

Besonders bevorzugt kann vorgesehen sein, dass das wenigstens eine Verschlusselement 5 als Schiebetür ausgebildet ist, wobei die Schiebetür in Richtung der Längserstreckung der Betonleitwand 1 verschiebbar ist. Hierbei ergibt sich der Vorteil, dass die Durchstiegsöffnung 3 mit wenig Kraftaufwand auch von einer Person freigelegt werden kann. Da beispielsweise keine Abdeckhaube abgehoben und verstaut werden muss, ergibt sich ein geringerer Platzbedarf und es stehen keine Teile auf der Fahrbahn herum, welche ein beträchtliches Sicherheitsrisiko für den Verkehr darstellen. Weiters ist vorteilhaft, dass gegenüber einer Türe, welche durch Schwenken an einem Scharnier auf und zu gemacht werden kann, weniger Platz benötigt wird.

Es kann weiters bevorzugt vorgesehen sein, dass die Betonleitwand 1 ein Rückweiseprofil aufweist und dass das Verschlusselement 5 ein zu der restlichen Betonleitwand 1 im Wesentlichen analog ausgebildetes Rückweiseprofil aufweist, was beispielhaft in den Fig. 1 bis 9 dargestellt ist. Das bedeutet, dass das Verschlusselement 5 zumindest in dem geschlossenen Zustand im Wesentlichen fluchtend mit dem restlichen Betonleitwandelement 1 angeordnet ist. Ein im Wesentlichen über die gesamte Betonleitwand gleich ausgebildetes Rückweiseprofil hat den Vorteil, dass bei einem Anprall die auftretenden Kräfte besonders gut auf die im Wesentlichen gesamte Betonleitwand 1 übertragen werden können. Das Rückweiseprofil kann auch als Abweiseprofil bezeichnet werden. Das Rückweiseprofil ist insbesondere ein New Jersey Profil oder ein Step Profil. Das Rückweiseprofil bewirkt, dass ein schräg auffahrendes Fahrzeug nicht abprallt, sondern in eine Fahrtrichtung parallel zur Längsseite umgelenkt wird.

Insbesondere kann vorgesehen sein, dass das Verschlusselement 5 im Wesentlichen fluchtend mit der Längsseite des Betonkörpers angeordnet ist.

Besonders bevorzugt kann vorgesehen sein, dass das Verschlusselement 5 aus einem Blech, insbesondere aus einem Stahlblech, ausgebildet ist. Die Ausbildung des Verschlusselements 5 aus einem Blech, insbesondere aus einem Stahlblech, bewirkt, dass das Verschlusselement 5 einfach herzustellen und stabil ist, wodurch es besonders gut Anprallkräfte aufnehmen kann.

Es kann bevorzugt vorgesehen sein, dass das Verschlusselement 5 eine minimale Dicke von 0,5 cm, bevorzugt minimal 1 cm, besonders bevorzugt minimal 2 cm, aufweist.

Es kann auch bevorzugt vorgesehen sein, dass das Verschlusselement 5 eine maximale Dicke von 2,5 cm, bevorzugt maximal 3 cm, besonders bevorzugt maximal 5 cm, aufweist.

Im Rahmen der gegenständlichen Offenbarung werden Merkmale üblicherweise mit einem unbestimmten Artikel "ein, eine, eines, einer" eingeführt. Sofern es sich aus dem Kontext nicht anders ergibt, ist dieser unbestimmte Artikel nicht als Zahlenangabe zu verstehen, sodass die Offenbarung nicht auf lediglich ein Vorkommen des jeweiligen Merkmals beschränkt ist.

## Patentansprüche

1. Betonleitwand (1) für ein Fahrzeugrückhaltesystem, umfassend eine Längsbewehrung und eine Durchstiegsöffnung (3), wobei die Längsbewehrung einen ersten Bewehrungsabschnitt (2) und einen zweiten Bewehrungsabschnitt (4) aufweist, wobei die Durchstiegsöffnung (3) zwischen dem ersten Bewehrungsabschnitt (2) und dem zweiten Bewehrungsabschnitt (4) angeordnet ist, wobei die Betonleitwand (1) weiters wenigstens ein vorgebbar bewegbares Verschlusselement (5) zum Verschließen der Durchstiegsöffnung (3) umfasst, wobei das wenigstens eine Verschlusselement (5) in einem offenen Zustand die Durchstiegsöffnung (3) im Wesentlichen frei gibt und in einem geschlossenen Zustand die Durchstiegsöffnung (3) im Wesentlichen verschließt, wobei sowohl in dem offenen Zustand als auch in dem geschlossenen Zustand des Verschlusselements (5) in einem Bereich der Durchstiegsöffnung (3) eine Bewehrungsüberbrückung (6) angeordnet ist, wobei die Bewehrungsüberbrückung (6) den ersten Bewehrungsabschnitt (2) und den zweiten Bewehrungsabschnitt (4) zum Ausbilden eines durchgehenden Zugbandes miteinander verbindet, **dadurch gekennzeichnet, dass** die Betonleitwand (1) als Fertigteil ausgebildet ist.

2. Betonleitwand (1) nach Anspruch 1, **dadurch gekennzeichnet, dass** das wenigstens eine Verschlusselement (5) in dem offenen Zustand an der restlichen Betonleitwand (1) mittels wenigstens einer Befestigungseinrichtung zumindest beweglich befestigt ist.

3. Betonleitwand (1) nach Anspruch 2, **dadurch gekennzeichnet, dass** die Befestigungseinrichtung wenigstens eine Führung (7) umfasst, in welche Führung (7) das wenigstens eine Verschlusselement (5) eingreift.

4. Betonleitwand (1) nach Anspruch 3, **dadurch gekennzeichnet, dass** die wenigstens eine Führung (7) für das wenigstens eine Verschlusselement (5) an der Oberseite und/oder an der Unterseite der Betonleitwand (1) angeordnet ist.

5. Betonleitwand (1) nach einem der Ansprüche 1 bis 4, **dadurch gekennzeichnet, dass** ein dritter Bewehrungsabschnitt (11) zumindest einen Teil der Bewehrungsüberbrückung (6) ausbildet, wobei der dritte Bewehrungsabschnitt (11) unterhalb der Durchstiegsöffnung (3) angeordnet ist, wobei der dritte Bewehrungsabschnitt (11) mit dem ersten Bewehrungsabschnitt (2) und dem zweiten Bewehrungsabschnitt (4) verbunden ist.

6. Betonleitwand (1) nach einem der Ansprüche 1 bis 5, **dadurch gekennzeichnet, dass** ein freiliegendes Metallteil (8) zumindest einen Teil der Bewehrungsüberbrückung (6) ausbildet, wobei das Metallteil (8) mit dem ersten Bewehrungsabschnitt (2) und dem zweiten Bewehrungsabschnitt (4) verbunden ist.

7. Betonleitwand (1) nach einem der Ansprüche 1 bis 6, **dadurch gekennzeichnet, dass** das wenigstens eine Verschlusselement (5) in dem geschlossenen Zustand zumindest einen Teil der Bewehrungsüberbrückung (6) ausbildet, wobei das Verschlusselement (5) an dem ersten Bewehrungsabschnitt (2) und an dem zweiten Bewehrungsabschnitt (4) befestigt ist.

8. Betonleitwand (1) nach einem der Ansprüche 1 bis 7, **dadurch gekennzeichnet, dass** das wenigstens eine Verschlusselement (5) als Schiebetür ausgebildet ist, wobei die Schiebetür in Richtung der Längserstreckung der Betonleitwand (1) verschiebbar ist.

9. Betonleitwand (1) nach einem der Ansprüche 1 bis 8, **dadurch gekennzeichnet, dass** die Betonleitwand (1) ein Rückweiseprofil aufweist und dass das Verschlusselement (5) ein zu der restlichen Betonleitwand (1) im Wesentlichen analog ausgebildetes Rückweiseprofil aufweist.

10. Betonleitwand (1) nach einem der Ansprüche 1 bis 9, **dadurch gekennzeichnet, dass** das Verschlusselement (5) aus einem Blech, insbesondere aus einem Stahlblech, ausgebildet ist.

11. Betonleitwand (1) nach einem der Ansprüche 1 bis 10, **dadurch gekennzeichnet, dass** die wenigstens eine Betonleitwand (1) stirnseitig angeordnete Kupplungsteile (10, 12) zur Kupplung mit weiteren Betonleitwänden aufweist, wobei ein erstes Kupplungsteil (10) mit dem ersten Bewehrungsabschnitt (2) und ein zweites Kupplungsteil (12) mit dem zweiten Bewehrungsabschnitt (4) verbunden ist.

12. Fahrzeugrückhaltesystem umfassend wenigstens eine Betonleitwand (1) gemäß einem der Ansprüche 1 bis 11.

13. Fahrzeugrückhaltesystem nach Anspruch 12, **dadurch gekennzeichnet, dass** das Fahrzeugrückhaltesystem wenigstens eine Lärmschutzwand (9) aufweist, wobei im Bereich der Durchstiegsöffnung (3) in der wenigstens einen Lärmschutzwand (9) eine Türe (13) angeordnet ist.

## Claims

1. Concrete barrier (1) for a vehicle restraint system, comprising longitudinal reinforcement and an access opening (3), wherein the longitudinal reinforcement comprises a first reinforcement section (2) and a second reinforcement section (4), wherein the access opening (3) is arranged between the first reinforcement section (2) and the second reinforcement section (4), wherein the concrete barrier (1) further comprises at least one controllably movable closure element (5) for closing the access opening (3), wherein the at least one closure element (5) essentially exposes the access opening (3) in an open state and essentially closes the access opening (3) in a closed state, wherein both in the open state and in the closed state of the closure element (5), a reinforcement bridge (6) is arranged in a region of the access opening (3), wherein the reinforcement bridge (6) connects the first reinforcement section (2) and the second reinforcement section (4) to form a continuous tension band, **characterised in that** the concrete barrier (1) is embodied as a precast element.

2. Concrete barrier (1) according to claim 1, **characterised in that**, when open, the at least one closure element (5) is at least movably secured to the remainder of the concrete barrier (1) by means of at least one fastening device.

3. Concrete barrier (1) according to claim 2, **characterised in that** the fastening device comprises at least one guide (7), into which guide (7) the at least one closure element (5) engages.

4. Concrete barrier (1) according to claim 3, **characterised in that** the at least one guide (7) for the at least one closure element (5) is arranged on the upper side and/or on the lower side of the concrete barrier (1).

5. Concrete barrier (1) according to any one of claims 1 to 4, **characterised in that** a third reinforcement section (11) forms at least part of the reinforcement bridge (6), wherein the third reinforcement section (11) is arranged below the access opening (3), wherein the third reinforcement section (11) is connected to the first reinforcement section (2) and the second reinforcement section (4).

6. Concrete barrier (1) according to any one of claims 1 to 5, **characterised in that** an exposed metal component (8) forms at least part of the reinforcement bridge (6), wherein the metal component (8) is connected to the first reinforcement section (2) and the second reinforcement section (4).

7. Concrete barrier (1) according to any one of claims 1 to 6, **characterised in that** the at least one closure element (5), when closed, forms at least part of the reinforcement bridge (6), wherein the closure element (5) is secured to the first reinforcement section (2) and to the second reinforcement section (4).

8. Concrete barrier (1) according to any one of claims 1 to 7, **characterised in that** the at least one closure element (5) is embodied as a sliding door, wherein the sliding door can be moved in the direction of the longitudinal extension of the concrete barrier (1).

9. Concrete barrier (1) according to any one of claims 1 to 8, **characterised in that** the concrete barrier (1) has a deflection profile and **in that** the closure element (5) has a deflection profile which is essentially analogue in design to that of the remainder of the concrete barrier (1).

10. Concrete barrier (1) according to any one of claims 1 to 9, **characterised in that** the closure element (5) is embodied in a sheet metal, in particular a steel sheet.

11. Concrete barrier (1) according to any one of claims 1 to 10, **characterised in that** the at least one concrete barrier (1) comprises coupling parts (10, 12) on its end faces for coupling with further concrete barriers, wherein a first coupling part (10) is connected to the first reinforcement section (2) and a second coupling part (12) is connected to the second reinforcement section (4).

12. Vehicle restraint system comprising at least one concrete barrier (1) according to any one of claims 1 to 11.

13. Vehicle restraint system according to claim 12, **characterised in that** the vehicle restraint system comprises at least one noise barrier (9), wherein a door (13) is arranged in the region of the access opening (3) in the at least one noise barrier (9).

## Revendications

1. Barrière en béton (1) destinée à un système de retenue de véhicules, comprenant une armature longitudinale et une ouverture d'accès (3), l'armature longitudinale comportant une première section d'armature (2) et une deuxième section d'armature (4), l'ouverture d'accès (3) étant disposée entre la première section d'armature (2) et la deuxième section d'armature (4), la barrière en béton (1) comprenant en outre au moins un élément de fermeture (5) mobile de manière prédéterminée destiné à fermer l'ouverture d'accès (3), ledit au moins un élément de fermeture (5) libérant sensiblement l'ouverture d'accès (3) à l'état ouvert et fermant sensiblement l'ouverture d'accès (3) à l'état fermé, un pontage d'armature (6) étant disposé dans une zone de l'ouverture d'accès (3), le pontage d'armature (6) reliant entre eux la première section d'armature (2) et la deuxième section d'armature (4) pour former une bande de traction continue, **caractérisée en ce que** la barrière en béton (1) est réalisée sous forme d'élément préfabriqué.

2. Barrière en béton (1) selon la revendication 1, **caractérisée en ce que** ledit au moins un élément de fermeture (5), lorsqu'il est en position ouverte, est fixé de manière au moins mobile au reste de la barrière en béton (1) au moyen d'au moins un dispositif de fixation.

3. Barrière en béton (1) selon la revendication 2, **caractérisée en ce que** le dispositif de fixation comprend au moins un guide (7), dans lequel s'engage ledit au moins un élément de fermeture (5).

4. Barrière en béton (1) selon la revendication 3, **caractérisée en ce que** le ou les guides (7) destinés au ou aux éléments de fermeture (5) sont disposés sur la face supérieure et/ou sur la face inférieure de la barrière en béton (1).

5. Barrière en béton (1) selon l'une des revendications 1 à 4, **caractérisée en ce qu'**une troisième section d'armature (11) forme au moins une partie du pontage d'armature (6), la troisième section d'armature (11) étant disposée en dessous de l'ouverture d'accès (3), la troisième section d'armature (11) étant reliée à la première section d'armature (2) et la deuxième section d'armature (4).

6. Barrière en béton (1) selon l'une des revendications 1 à 5, **caractérisée en ce qu'**une pièce métallique apparente (8) forme au moins une partie du pontage d'armature (6), la pièce métallique (8) étant reliée à la section d'armature (2) et à la section d'armature (4).

7. Barrière en béton (1) selon l'une des revendications 1 à 6, **caractérisée en ce que** ledit au moins un élément de fermeture (5) forme, à l'état fermé, au moins une partie du pontage d'armature (6), l'élément de fermeture (5) étant fixé à la première section d'armature (2) et à la deuxième section d'armature (4).

8. Barrière en béton (1) selon l'une des revendications 1 à 7, **caractérisée en ce que** ledit au moins un élément de fermeture (5) est conçu sous la forme d'une porte coulissante, ladite porte coulissante pouvant coulisser dans le sens de la longueur de la barrière en béton (1).

9. Barrière en béton (1) selon l'une des revendications 1 à 8, **caractérisée en ce que** la barrière en béton (1) présente un profil de déviation et **en ce que** l'élément de fermeture (5) présente un profil de déviation de conception sensiblement analogue à celle du reste de la barrière en béton (1).

10. Barrière en béton (1) selon l'une des revendications 1 à 9, **caractérisée en ce que** l'élément de fermeture (5) est réalisé à partir d'une tôle, en particulier d'une tôle d'acier.

11. Barrière en béton (1) selon l'une des revendications 1 à 10, **caractérisée en ce que** ladite au moins une barrière en béton (1) comporte, sur ses faces frontales, des éléments d'accouplement (10, 12) disposées sur sa face frontale pour l'assemblage avec d'autres barrières en béton, un premier élément d'accouplement (10) étant relié à la première section d'armature (2) et un deuxième élément d'accouplement (12) étant relié à la deuxième section d'armature (4).

12. Système de retenue de véhicules comprenant au moins une barrière en béton (1) selon l'une des revendications 1 à 11.

13. Système de retenue de véhicules selon la revendication 12, **caractérisé en ce que** le système de retenue de véhicules comprend au moins une barrière antibruit (9), une porte (13) étant disposée dans la zone de l'ouverture d'accès (3) de ladite au moins une barrière antibruit (9).
